# EUROPÄISCHE PATENTSCHRIFT

(11) **EP 0 222 845 B1**
(45) Veröffentlichungstag und Bekanntmachung des Hinweises auf die Patenterteilung: **03.02.1993**
(21) Anmeldenummer: 86903213.6
(22) Anmeldetag: 15.05.1986
(51) Int. Cl.: E04C 5/03, E01D 11/00

(54) **GEWINDESTAB**
THREADED BAR
BARRE FILETEE

(30) Priorität: 15.05.1985 DE 3517638
(43) Veröffentlichungstag der Anmeldung: 27.05.1987
(73) Patentinhaber: Finsterwalder, Ulrich, Dr., D-81247 München (DE)
(72) Erfinder: Finsterwalder, Ulrich, Dr., D-81247 München (DE)
(74) Vertreter: Haft, von Puttkamer, Berngruber, Czybulka
(86) Internationale Anmeldenummer: DE8600207
(87) Internationale Veröffentlichungsnummer: WO8606777

(56) Entgegenhaltungen:
- BE-A- 464 437
- DE-A- 1 659 125
- DE-B- 1 784 630
- FR-A- 1 109 237
- FR-A- 1 189 577
- FR-A- 2 315 589
- GB-A- 150 451
- GB-A- 835 934
- GB-A- 881 839

## Beschreibung

Die Erfindng bezieht sich auf einen Betonbewehrungsstab, insbesondere Spannstab, gemäß dem Oberbegriff des Patentanspruches 1, d. h. auf einen Gewindestab.

Derartige Gewindestäbe sind aus der DE-PS 17 84 630 bekannt. Dieser Gewindestab weist warmgewalzte, schraubenlinienförmig verlaufende Rippen auf, die an zwei gegenüberliegenden Seiten des Stabumfanges angeordnet sind und Teile eines Gewindes bilden. Die Rippen erstrecken sich in voller Höhe nur je über etwa ein Drittel des Stabumfanges und sind mit ihren in die glatte Staboberfläche des Kernquerschnitts übergehenden Stirnflachen gegeneinander geneigt. Die Rippen, die auf den kreisrunden Kernquerschnitt aufgewalzt sind, haben einen trapezförmigen Querschnitt mit leicht ausgerundeten Kehlen.

Derartige Gewindestäbe werden Z. B. als schlaffe Bewehrungsstäbe in Stahlbetonbauten oder als Spannstäbe in Spannbetonbauten oder z. B. auch in Kabeln von Schrägkabelbrücken eingesetzt.

Ein wichtiges Kriterium für die Güte des Gewindestabes ist, insbesondere bei schlaffen Bewehrungsstäben, die Dauerschwingfestigkeit, die nicht nur von der Stahlqualität, sondern insbesondere auch von dem Übergang zwischen den Rippen und dem Stabkern abhängt. Durch den trapezförmigen Querschnitt der Rippen bei dem bekannten Gewindestab tritt an dem Übergang von den Rippen in den Stabkern eine Kerbwirkung auf, wodurch die Schwingungsfestigkeit herabgesetzt wird. Dies ist insbesondere für die normale schlaffe Bewehrung in Stahlbeton ein Mangel, da es Stahlbetonbauteile gibt, bei denen wechselnde Lasten einen sehr großen Anteil an der Gesamtbelastung des Gewindestabes haben und die Bewehrungsstäbe demnach starken Spannungsschwankungen ausgesetzt sind. Insbesondere, wenn die Spannungsschwankungen positive und negative Lastwechsel bzw. Biegemomente sind, wobei die Bewehrungen in diesen Fällen abwechselnd als Zug- und Druckbewehrung wirken, wie dieses etwa bei Verkehrslasten in Fahrbahnträgern von Brücken auftritt, wird die mögliche Lastspielzahl durch die Kerbwirkung zwischen Rippen und Stabkern herabgesetzt. Kritisch sind derartige positive und negative Lastwechsel insbesondere im Bereich von Muffenverbindungen, durch die zwei Gewindestäbe miteinander verschraubt werden. Durch die Form der Gewinderippen und der korrespondierenden Schraubengänge in den Muffen müssen Stäbe und Muffen mit relativ großer Toleranz gefertigt werden, wodurch die Muffenverbindung ein relativ großes Spiel aufweist. Bei den angesprochenen Lastwechseln wird die Bewehrung an diesen Muffenverbindungsstellen geschwächt.

Werden die Gewindestäbe als Spannstäbe eingesetzt, dann ist dieser Mangel nicht so gravierend, da der Gewindestab immer unter Vorspannung steht. Die Spannungsschwankungen durch Lastwechsel machen hierbei nur einen mehr oder minder kleinen Bruchteil der gesamten Spannung aus.

Insbesondere beim Einsatz derariger Gewindestäbe in Kabeln können jedoch je nach deren Verwendungszweck Spannungsschwankungen auftreten, die eine maximale Schwingungsfestigkeit auch der Spannstäbe erfordern. Hier sind insbesondere Biegemomente im Bereich der Einspannstellen der Gewindestäbe zu nennen.

Auch bei der Fertigung des bekannten Gewindestabes treten Probleme auf. So können z. B. wegen des trapezförmigen Querschnittes der Gewinderippen die Walzen, mit denen die Gewindestäbe hergestellt werden, nur von Hand gefertigt werden. Außerdem verbietet die enge Ausrundung an den Kehlen zwischen Gewinderippen und Stabkern den Einsatz von mechanisierten Fräsern. Die verhältnismäßig hohen Gewinderippen mit den steilen Flanken sind schwierig zu walzen und werden beim Walzvorgang nur voll mit Material ausgefüllt, wenn ein ganz bestimmter enger Temperaturbereich eingehalten wird. Dazu bedarf es langer Erfahrung der Belegschaft des Walzwerkes, und es muß mit Ausschuß gerechnet werden.

Es ist verschiedenlich versucht worden, diese Probleme beim Walzen zu verringern. Ein daraus resultierender Gewindestab, der auch in der Praxis verwendet wird, ist beschrieben in der US-PS 4 056 911.

Bei diesem Gewindestab werden in den kreisrunden Kernquerschnitt beiderseits der Nahtstelle von Ober- und Unterwalze zwischen den Gewinderippen Mulden eingedrückt, wodurch zwischen diesen Mulden eine Längsrippe entsteht, in die die Gewinderippen einlaufen. Es hat sich jedoch herausgestellt, daß sich kreuzende Längs- und Querrippen nachteilig sind, da hierdurch die Sprödbruchempfindlichkeit erhöht wird und der Gewindestab zu Ermüdungsbrüchen Anlaß gibt.

Gleichwohl ist die Formgebung dieses Gewindestabes vorteilhaft, da beim Warmwalzen die Gewinderippen leichter mit Material gefüllt werden, wodurch der Ausschuß verringert wird.

Aus der FR-PS 11 09 237 ist ein Bewehrungsstab für Betonkonstruktionen bekannt, der allerdings nicht als Gewindestab ausgebildet ist. Bei diesem Bewehrungsstab wird angestrebt, einen möglichst glatten Oberflächenverlauf zu erzielen, um die Scher- und Schubkräfte sowie das Kriechen des Stabes möglichst klein zu halten. Der Bewehrungsstab hat einen variablen Querschnitt, der periodisch von einer quer liegenden Ellipse in einen Kreis, von diesem in eine vertikal stehende Ellipse und anschließend wieder in einen Kreis übergeht. Die Schwerpunktlinie dieses Bewehrungsstabes ist eine gerade Linie und verläuft durch die Mittelpunkte der Kreise und Ellipsen. Der Querschnitt dieses Bewehrungsstabes soll über dessen gesamte Länge annähernd konstant sein. Dieser bekannte Bewehrungsstab kann z.B. durch Walzen hergestellt werden, z.B. ausgehend von einem gleichmäßig elliptisch geformten Stahlstab. Bei einem solchen Walzvorgang ist es relativ schwierig, die Geradlinigkeit des Stabes mit geringen Fertigungstoleranzen zu gewährleisten.

Der Erfindung liegt die Aufgabe zugrunde, einen Gewindestab der in Rede stehenden Art anzugeben, der einfach hergestellt werden kann, hohe mechanische Festigkeit und hohe Dauerschwingungsfestigkeit auch bei Lastwechseln aufweist und bei dem die erforderlichen Toleranzen insbesondere im Bereich von Verbindungen, wie Muffenverbindungen oder Anschlußstellen verringert werden können.

Diese Aufgabe ist gemäß der Erfindung durch die im kennzeichnenden Teil des Patentanspruches 1 angegebenen Merkmale gelöst.

Demgemäß zeigt der Querschnitt der Gewinderippen einen glatten Verlauf, wobei zwischen benachbarten Gewinderippen jeweils eine Mulde vorgesehen ist, die sich an den Verlauf der Rippen glatt anschließt. Diese Rippen werden auf den ansonsten kreisrunden Kernquerschnitt aufgesetzt, wobei die zwischen den Rippen gelegenen Mulden in den Kernquerschnitt eingreifen. Die flachen Mulden gehen mit einem annähernd stetigen Übergang in die Oberfläche des Kernquerschnittes über. Die flachen Mulden wirken beim Walzen als Druckstellen, durch die Gewinderippen gleichmäßig und leichter mit Material voll ausgefüllt werden. Die tiefste Stelle der Mulden liegt in der die Mitte der Gewinderippen enthaltenden Längssymmetrieebene des Gewindestabes. Gegenüberliegende Mulden dienen paarweise als Druckstellen. Das Auffüllen der Rippen beim Walzen wird außerdem durch die abgerundete Form im Bereich des Rückens der Gewinderippen begünstigt. Außerdem ist die Querschnittsfläche des Gewindestabes über dessen Länge praktisch konstant, was für den Walzvorgang ebenfalls vorteilhaft ist.

Die Stirnseiten der Gewinderippen sind wie bei dem bekannten Gewindestab nach dem Patent 17 84 630 gegeneinander geneigt. Dieses ist notwendig, um dem Gewindestab im Anschluß an das Warmwalzen den Austritt aus den Walzen zu ermöglichen und den Gewindestab später gerade zu richten.

Der regelmäßige glatte wellenförmige Verlauf von Rippen und anschließenden Mulden in der die Rippen schneidenden Längs-Symmetrieebene des Gewindestabes kann z. B. aus zwei Kreisabschnitten zusammengesetzt sein; ebenso ist ein Verlauf möglich, der etwa einem Sinus folgt.

Mit einer derartigen Formgebung des Gewindestabes wird dessen Dauerschwingungsfestigkeit und auch dessen mechanische Festigkeit gegenüber einem Stab mit kreisrundem Querchnitt praktisch nicht beeinträchtigt, da in den kritischen Bereichen keine Kerben vorhanden sind und sich kreuzende Quer- und Längsrippen fehlen.

Durch die Mulden tritt praktisch keine Querschnittsschwächung ein, da jeder Mulde eine Gewinderippe auf der radial gegenüberliegenden Seite des Gewindestabes entgegensteht und die Gewinderippen neben dem Stabkern zur Übertragung der Spannkraft beitragen.

Bei dieser Formgebung des Gewindestabes können auch die erforderlichen Toleranzen für Muffenverbindungen verringert werden, so daß auch über Muffenverbindungen zusammengesetzte Gewindestäbe in schlaffen Bewehrungen besser eingesetzt werden können. Die Möglichkeit der Verringerung der Toleranzen von Gewindestäben und Muffen ergibt sich auch daraus, daß die zur Herstellung des Gewindestabes notwendigen Werkzeuge, insbesondere die Walzen, wegen des Fehlens von Kehlen und Kanten eine längere Standzeit haben; außerdem können die Walzen mechanisiert gefertigt werden. Ebenso ist der Einsatz von Fräsern möglich.

Die Erfindung ist in einem Ausführungsbeispiel anhand der Zeichnung näher erläutert. In der Zeichnung stellen dar:
Figur 1 eine Ansicht eines Gewindestabes gemäß der Erfindung mit einem Teil-Längsquerschnitt;
Figur 2 einen Querchnitt durch den Gewindestab längs II-II in Figur 1;
Figur 3 eine Aufsicht auf einen Gewindestab gemäß der Erfindung.

In Figur 1 ist ein Teil eines Gewindestabes 1 mit Gewinderippen 2 und dazwischen liegenden Mulden 3 gezeigt. Die Gewinderippen 2 erstrecken sich zu beiden Seiten des Gewindestabes 1 jeweils etwa über ein Drittel des Stabumfanges und gehen mit gegeneinander geneigten Stirnflächen 4 in den ansonsten kreisförmigen Stabkern 5 über. Die Mulden 3 greifen in den Stabkern 5 ein. Der Verlauf von Gewinderippen 2 und Mulde in einem die Mittelachse 6 des Gewindestabes 1 enthaltenden Längsschnitt ist gleichmäßig wellenförmig, setzt sich z.B. gemäß Figur 1 aus zwei Kreisabschnitten K1 und K2 zusammen, so daß sich beim Walzen keine Kerben oder Kehlen ergeben. Die Kanten 7 der Gewinderippen 2 am Übergang in die geneigten Stirnflächen 4 werden abgerundet, wie dieses in Figur 2 dargestellt ist.

In Figur 3 sind Orte mit gleichen Radien des Gewindestabes gezeigt, unter anderem die Linie Rmax entsprechend dem maximalen Radius des Gewindestabes im höchsten Bereich der Gewinderippen, die Linie RK entsprechend dem Radius des Stabkerns und der tiefste Punkt der Mulden Rmin entsprechend dem minimalen Radius des Gewindestabes. Einige Zwischenlinien mit jeweils gleichem Radius sind ebenfalls eingezeichnet. Der sanfte und glatte Übergang zwischen Gewinderippen und Mulden sowie zwischen Mulden und Stabkern ist hieraus ersichtlich. Die Höhe der Gewinderippen wird in der Regel größer gewählt als die Tiefe der Mulden, jeweils gegenüber dem Kernquerschnitt.

Die Querschnittsform von Rippen und Mulden braucht demnach nicht gleich zu sein. So sind z.B. im Querschnitt etwa trapezförmige, an den oberen Kanten abgerundete Rippen möglich, wie dies an einer Stelle in Figur 1 gestrichelt dargestellt ist.

Auch die Form der Mulden ist beispielhaft. Wesentlich ist, daß sie zwischen den Gewinderippen örtlich in den Kernquerschnitt eingreifen und somit als Druckstellen wirken. Sie sind so dimensioniert, daß beim Walzvorgang durch den Eingriff in den Kernquerschnitt zwischen den Rippen diese satt mit Material ausgefüllt werden.

Es ist selbstverständlich, daß die Darstellung und die Abmessungen in den Zeichnungen nur beispielhaft sind.

## Patentansprüche

1. Betonbewehrungsstab (1), insbesondere Spannstab, mit über die gesamte Länge angeordneten warmgewalzten, schraubenlinienförmig verlaufenden Rippen (2), die an zwei gegenüberliegenden Seiten des Stabumfanges angeordnet sind und Teile eines Gewindes bilden sowie sich in voller Höhe nur je über etwa ein Drittel des Stabumfanges erstrecken und mit ihren in die glatte Staboberfläche des Kernquerschnittes (5) übergehenden Stirnflächen gegeneinander geneigt sind (Gewindestab), dadurch gekennzeichnet,
- daß der Längsschnitt des Gewindestabes (1) in einer Axialebene im Bereich der Rippen (2) einen regelmäßigen glatten wellenförmigen Verlauf zeigt, wobei die Wellenberge die Rippen (2) und die zwischen den Rippen (2) gelegenen Wellentäler Mulden (3) in dem ansonsten kreisförmigen Querschnitt (5) bilden,
- daß die tiefsten Punkte der Wellentäler und die höchsten Punkte der Wellenberge in der Längssymmetrieachse des Gewindestabes (1) liegen und jede Rippe (2) in radialer Richtung einer Mulde (3) gegenüberliegt,
- daß der Querschnitt des Gewindestabes (1) über dessen gesamte Länge im wesentlichen konstant ist,
- daß die Mulden (3) während des Warmwalzprozesses als Druckstellen in dem ansonsten kreisförmigen Kernquerschnitt des Gewindestabes (1) wirken, um die Rippen (2) gleichmäßig und vollständig mit Material auszufüllen, und
- daß die Mulden (3) an ihren in Umfangsrichtung des Gewindestabes (1) äußeren Rändern annähernd tangential in den Kernquerschnitt (5) übergehen.

2. Bewehrungsstab nach Anspruch 1, dadurch gekennzeichnet, daß der wellenförmige Verlauf aus zwei Kreisabschnitten (2, 3) zusammengesetzt ist, wobei der eine Kreisabschnitt die Rippen (2) und der andere Kreisabschnitt die Mulden (3) definiert.

3. Bewehrungsstab nach Anspruch 1, dadurch gekennzeichnet, daß der wellenförmige Verlauf dem Sinus folgt.

4. Bewehrungsstab nach Anspruch 1, dadurch gekennzeichnet, daß der wellenförmige Verlauf im Bereich der Rippen (2') etwa trapezförmig ist.

5. Bewehrungsstab nach einem der vorhergehenden Ansprüche, dadurch gekennzeichnet, daß der Übergang zwischen den Gewinderippen (2, 2') und deren geneigten Stirnflächen (4) abgerundet ist.

## Claims

1. Concrete-reinforcing rod (1), in particular prestressing rod, having hot-rolled, helically running ribs (2) which are arranged over the entire length on two opposite sides of the circumference of the rod and form parts of a thread as well as extend in full height only over approximately one third of the circumference of the rod in each case and are inclined towards each other with their end faces which merge into the smooth rod surface of the core cross-section (5) (threaded rod), characterised
- in that the longitudinal section of the threaded rod (1) exhibits a regular, smooth wave-shaped progression in an axial plane in the region of the ribs (2), the wave peaks forming the ribs (2) and the wave valleys, lying between the ribs (2), forming troughs (3) in the otherwise circular cross-section (5),
- in that the lowest points of the wave valleys and the highest points of the wave peaks lie in the axis of longitudinal symmetry of the threaded rod (1) and each rib (2) lies opposite a trough (3) in a radial direction,
- in that the cross-section of the threaded rod (1) is substantially constant over its entire length,
- in that the troughs (3) act during the hot-rolling process as pressure points in the otherwise circular core cross-section of the threaded rod (1), in order to fill the ribs (2) uniformly and completely with material, and
- in that the troughs (3) merge at their outer edges, in the circumferential direction of the threaded rod (1), approximately tangentially into the core cross-section (5).

2. Reinforcing rod according to Claim 1, characterised in that the wave-shaped progression is composed of two circle segments (2, 3), the one circle segment defining the ribs (2) and the other circle segment defining the troughs (3).

3. Reinforcing rod according to Claim 1, characterised in that the wave-shaped progression is of sine form.

4. Reinforcing rod according to Claim 1, characterised in that the wave-shaped progression is approximately trapezoidal in the region of the ribs (2').

5. Reinforcing rod according to one of the preceding claims, characterised in that the transition between the thread ribs (2, 2') and their inclined end faces (4) is rounded-off.

## Revendications

1. Barre (1) (barre filetée) pour armer du béton, en particulier barre d'extension, comprenant sur toute sa longeur des nervures (2) laminées à chaud, s'étendant selon une hélice disposées de deux côtés opposes du périmètre de la barre, s'étendant chacune, à pleine hauteur, sur seulement environ un tiers du périmètre de la barre, les faces frontales des nervures se raccordant à la surface lisse de la section transversale du noyau (5) et étant inclinées l'une vers l'autre, caractérisée en ce que
- la section longitudinale de la barre filetée (1) selon un plan axial passant par les nervures (2) présente une allure régulièrement ondulée et lisse, les sommets des ondulations, les nervures (2), et les creux des ondulations disposés entre les nervures (2) définissant des dépressions (3) dans la section transversale (5) qui est par ailleurs circulaire,
- les points les plus profonds des creux des ondulations et les points les plus élevés des sommets des ondulations sont situés dans l'axe de symétrie longitudinal de la barre filetée (1) et une dépression (3) est disposée du côté opposé de chaque nervure (2) dans la direction radiale,
- la surface transversale en coupe de la barre filetée (1) est sensiblement constante le long de la barre filetée,
- les dépressions (3) constituent, pendant le laminage à chaud, des endroits d'application de pression sur la section transversale circulaire du noyau de la barre filetée (1), pour remplir régulièrement et complètement les nervures (2) de matière refoulée, et
- les dépressions (3) se raccordent au niveau de leurs bords externes, dans la direction du périmètre de la barre filetée (1), approximativement tangentiellement à la section transversale du noyau (5).

2. Barre pour armer du béton selon la revendication 1, caractérisée en ce que l'allure ondulée est formée de deux arcs de cercle (2, 3), l'un des arcs définissant une nervure (2) et l'autre arc définissant une dépression (3).

3. Barre pour armer du béton selon la revendication 1, caractérisée en ce que l'allure ondulée est sinusoïdale.

4. Barre pour armer du béton selon la revendication 1, caractérisée en ce que l'allure ondulée est approximativement trapézoïdale au niveau des nervures (2').

5. Barre pour armer du béton selon l'une quelconque des revendications précédentes, caractérisée en ce que le raccord entre les nervures de filetage (2, 2') et leurs faces frontales inclinées (4) est arrondi.
